# EUROPÄISCHE PATENTSCHRIFT

(11) **EP 3 172 365 B1**
(45) Veröffentlichungstag und Bekanntmachung des Hinweises auf die Patenterteilung: **22.04.2020**
(21) Anmeldenummer: 15738482.7
(22) Anmeldetag: 02.07.2015
(51) Int. Cl.: D01G 19/16

(54) **KÄMMMASCHINE**
COMBING MACHINE
PEIGNEUSE

(30) Priorität: 21.07.2014 CH 98142014
(43) Veröffentlichungstag der Anmeldung: 31.05.2017
(73) Patentinhaber: Maschinenfabrik Rieter AG, 8406 Winterthur (CH)
(72) Erfinder: BOMMER, Daniel, CH-8352 Elsau (CH); STUTZ, Ueli, CH-8406 Winterthur (CH)
(86) Internationale Anmeldenummer: PCT/IB2015/054988
(87) Internationale Veröffentlichungsnummer: WO 2016/012888

(56) Entgegenhaltungen:
- EP-A1- 0 338 300
- EP-A1- 1 449 944
- GB-A- 190 918 130

## Beschreibung

Die Erfindung bezieht sich auf eine Kämmmaschine mit wenigstens einem Kämmaggregat zum Auskämmen von, dem Kämmaggregat in einer Förderrichtung zugeführten Fasermaterial nach dem Oberbegriff des Patentanspruches 1.

Derartige Kämmmaschinen sind z. B. aus der EP-1449944 A1 bekannt. Dabei wird das der Kämmmaschine vorgelegte Fasermaterial einem Zangenaggregat eines jeweiligen Kämmaggregates (auch Kämmkopf genannt) zugeführt. Das, aus dem geschlossenen Zangenaggregat herausragenden Ende (Faserbart) des Fasermaterials wird über ein Kämmsegment eines unterhalb des Zangenaggregates drehbar gelagerten Rundkammes ausgekämmt. Über eine Abreissvorrichtung (im gezeigten Beispiel durch Abreisswalzen) wird ein Faserpaket aus dem ausgekämmten Faserbart abgezogen und mit einem bereits gebildeten Vlies verlötet. Durch die in der EP'944 gezeigte, im Wesentlichen horizontal ausgerichtete untere Zangenplatte des Zangenaggregates ist die Zugänglichkeit für Wartungsarbeiten im Bereich des Zangenaggregates und für den unterhalb des Zangenaggregates drehbar gelagerten Rundkammes (bzw. Kämmzylinder) erschwert. Dieser Umstand wird noch verstärkt, wenn es sich um eine Vorrichtung handelt, welche nach dem "Heilmannprinzip" arbeitet, wobei die untere Zangenplatte des Zangenaggregates fest mit dem Maschinenrahmen verbunden ist und somit unbeweglich gelagert ist. Eine derartige Ausführung wird z. B. in der veröffentlichten WO 2012/097461 A1 gezeigt. In dieser Ausführung sind der Speisezylinder, der Fixkamm, sowie die Belastungseinrichtung für die obere Zangenplatte an einem hochschwenkbaren Rahmen angebracht, um die Zugänglichkeit zur unteren, feststehenden Zangenplatte zu verbessern. Die Zugänglichkeit von der hinteren Seite der Kämmmaschine zum Rundkamm (z. B. für Reinigungs- und Montagearbeiten) dieser bekannten Vorrichtung ist jedoch nicht einfach. Ausserdem ist die visuelle Überwachung des innerhalb des Zangenaggregates verlaufenden Materialstromes beim Vorbeilaufen durch die Bedienungsperson nicht optimal gelöst.
Der Erfindung liegt somit die Aufgabe zu Grunde, eine Vorrichtung an einer Kämmmaschine vorzuschlagen, welche die Nachteile des bekannten Standes der Technik beseitigt und eine gute Zugänglichkeit zum Zangenaggregat und zum unterhalb des Zangenaggregates angebrachten Kämmzylinder zu schaffen.

Diese Aufgabe wird damit gelöst, indem vorgeschlagen wird, dass - entgegen der Förderrichtung des Fasermaterials gesehen - an eine Einführfläche zur Speisemulde eine hintere Führungsfläche angrenzt, wobei die Einführfläche und die hintere Führungsfläche einen stumpfen Winkel β bilden und - in Förderrichtung des Fasermaterials gesehen - die hintere Führungsfläche in Bezug auf eine horizontale Ebene E unter einem Winkel α ≥ 35° abfallend verläuft.
Insbesondere durch die entsprechende Ausbildung der unteren Zangenplatte, wobei die Zuführung des Fasermaterials über die hintere Führungsfläche erfolgt, welche in Förderrichtung unter einem Winkel α von ≥ 35° abfallend verläuft, wird die Zugänglichkeit zum Zangenaggregat (kurz: Zange) und die visuelle Beobachtung des Materialstromes innerhalb der Zange durch eine vor der Kämmmaschine stehende Bedienungsperson erheblich verbessert. Gleichzeitig wird durch die vorgeschlagene schräge Ausrichtung der unteren Zangenplatte die Zugänglichkeit zu einem unterhalb der Zange drehbar gelagerten Kämmzylinder (Rundkamm) von der Rückseite der Kämmmaschine aus verbessert. Vorzugsweise kann der Winkel α zwischen 40° und 60° betragen.

Um die Zugänglichkeit der Zange auch in ihrem Bereich zwischen der Speisemulde und einer vorderen Zangenlippe zu verbessern, wird weiter vorgeschlagen, dass die vordere Führungsfläche - in Förderrichtung des Fasermaterials und in Bezug auf eine horizontale Ebene gesehen - unter einem Winkel δ ≥ 55° abfallend verläuft. Dieser Winkel δ kann vorzugsweise zwischen 60° und 80° betragen.
Zur exakten Fixierung und einfachen Befestigung der unteren Zangenplatte der Zange am Maschinenrahmen (bei einer Ausführung nach dem Heilmann-Prinzip mit einer feststehenden unteren Zangenplatte) wird vorgeschlagen, dass die untere Zangenplatte auf ihrer Unterseite wenigstens eine Auflagefläche aufweist, welche der hinteren Führungsfläche gegenüberliegt und über welche die untere Zangenplatte auf einem Träger des Kämmaggregates befestigt ist.
Um den Abstand zwischen der Zangenlippe der unteren Zangenplatte und einem Hüllkreis des, unter der Zange angebrachten Kämmzylinders exakt und einfach einstellen zu können wird vorgeschlagen, zwischen der Auflagefläche der unteren Zangenplatte und dem Träger wenigstens ein Distanzelement anzubringen. Dabei können verschiedene (z. B. farblich gekennzeichnete) Distanzelemente mit unterschiedlichen Dickenabmessungen zum Einsatz kommen. Es können auch mehrere Distanzelemente mit gleicher Dicke miteinander kumuliert werden.
Mit diesen Distanzelementen können auch vorhandene Toleranzen ausgeglichen oder die Auskämmung resp. die Kämmqualität beeinflusst werden.

Des Weiteren wird vorgeschlagen, dass die untere Zangenplatte auf ihrer Unterseite, ausgehend von ihrem vorderen Ende, einen bogenförmigen, konkav verlaufenden Teilabschnitt aufweist, welcher der vorderen Führungsfläche und der Speisemulde gegenüberliegt. In diesen bogenförmigen, konkav verlaufenden Teilabschnitt ragt vorteilhafterweise ein Teilbereich des unterhalb der Zange angebrachten Kämmzylinders hinein. Dadurch ist es möglich den Abstand zwischen dem Hüllkreis des Kämmsegmentes des Kämmzylinders und der Zangenlippe der unteren Zangenplatte so gering wie möglich auszubilden. Dieser Abstand kann zwischen 0,3mm und 1,0 mm betragen.
Daraus resultiert, dass der aus der geschlossenen Zange herausragende Faserbart beim Kämmvorgang fast vollständig durch das Kämmsegment des Kämmzylinders erfasst wird.

Vorteilhafterweise wird weiter vorgeschlagen, dass auf der hinteren Führungsfläche der unteren Zangenplatte innerhalb der Breite des zugeführten Fasermaterials wenigstens ein, in Förderrichtung des Fasermaterials verlaufender Führungssteg vorgesehen ist, welcher das zugeführte Fasermaterial in wenigstens zwei Teilströme aufteilt.
Damit wird sichergestellt, dass das, z. B. aus zwei Lieferstellen zugeführte Fasermaterial (z. B. in Form von Faserbändern) sich nicht gegenseitig negativ beeinflusst, bevor es in einem gesamten Fasermaterialverbund dem Speisezylinder zugeführt wird.
Ein negativer Einfluss könnte z. B. dadurch entstehen, wenn sich zwei aus unterschiedlichen Lieferquellen zugeführte Fasermaterialstränge aneinander reiben und somit Randfasern aus dem Faserverbund lösen können.
Zur besseren Überführung des Fasermaterial von einer Lieferquelle (z. B. von einer Kanne) auf die hintere Führungsfläche der unteren Zangenplatte der Zange wird vorgeschlagen, dass - in Förderrichtung des Fasermaterials gesehen - die untere Zangenplatte eine Zuführfläche aufweist, an welche die hintere Führungsfläche anschliesst und mit dieser einen stumpfen Winkel γ bildet. Damit ist es möglich das Fasermaterial (z.B. als Faserband) in einer etwa horizontalen Ebene der Zange zuzuführen, obwohl die untere Zangenplatte der Zange im Wesentlichen unter einem Winkel zur Horizontalen ausgerichtet ist.
Um eine gegenseitige negative Beeinflussung der zugeführten Materialströme bereits im Bereich der Zuführfläche zu unterbinden, wird weiter vorgeschlagen, dass sich der wenigstens eine Führungssteg in den Bereich der Zuführfläche (ZF) erstreckt. D.h. auch auf der Zuführfläche ist wenigstens ein, diese Fläche überragender Steg vorgesehen. Zur sicheren Aufgabe des Fasermaterials auf die Zuführfläche wird vorgeschlagen, dass - in Förderrichtung (F) des Fasermaterials gesehen - der Zuführfläche ein Walzenpaar für die Zuführung des Fasermaterials vorgelagert ist. Durch dieses Walzenpaar kann dem jeweiligen Fasermaterialstrang bereits schon eine rechteckförmige Querschnittsform verliehen werden, welche für den nachfolgenden Kämmvorgang erwünscht ist.

Um einerseits den Materialstrom auf beiden Seiten der unteren Zangenplatte bis zur Abgabe an den Speisezylinder zu führen und andererseits die Festigkeit der Zangenplatte zu erhöhen, wird weiter vorgeschlagen, dass die untere Zangenplatte - quer zur Förderrichtung des Fasermaterials gesehen - jeweils ein, im Bereich ihrer Seitenränder, die Oberseite der unteren Zangenplatte überragender Steg aufweist, welcher sich zumindest teilweise über die Länge der Zuführfläche und der hinteren Führungsfläche erstrecken.
Die untere Zangenplatte kann dabei aus einem Alu-Druckguss hergestellt sein.

Um das, z. B. von zwei Lieferstellen zugeführte Fasermaterial auf eine gewünschte Breite für den nachfolgenden Verarbeitungsprozess zusammenzuführen, wird vorgeschlagen, dass die, sich einander gegenüberstehenden Führungsflächen der Stege in ihren unmittelbar an die Speisemulde angrenzenden Endbereichen jeweils über einen Teilbereich - in Längsrichtung der Stege gesehen - unter einem Winkel verlaufen, derart, so dass sich der lichte Abstand zwischen den Führungsflächen in Richtung zur Speisemulde stetig verringert. Durch die damit, in Förderrichtung des Fasermaterials gesehen, vorhandene kontinuierliche Verengung der seitlichen Führung der Stege wird das Fasermaterial schonend auf eine vorbestimmte Breite zusammengeführt. Damit wird gewährleistet, dass dem nachfolgenden Speisezylinder ein Fasermaterial mit einer konstant gleichbleibenden Breite zugeführt wird.
Damit die Fasermasse auch mit einer gleichbleibenden konstanten Breite zur nachfolgenden Klemmstelle im Bereich der vorderen Zangenlippe der unteren Zangenplatte zugeführt wird, wird weiter vorgeschlagen, dass oberhalb der vorderen Führungsfläche zwei, einen Abstand zueinander aufweisende Führungen angebracht sind. Diese Seitenführungen für das Fasermaterial können zusätzlich mit, unter einem Wickel angeordneten Führungsabschnitten versehen sein, über welche die Breite der Fasermasse nochmals auf eine vorbestimmte Breite zusammengeführt wird, bevor es für den Kämmvorgang geklemmt wird. Bei dieser Zusammenführung können auch noch abstehende Randfasern mit eingebunden werden.

Weitere Vorteile der Erfindung werden anhand nachfolgender Ausführungsbeispiele näher aufgezeigt und beschrieben.

Es zeigen:
- Fig.1: eine schematische Seitenansicht einer bekannten Kämmmaschine mit mehreren Kämmaggregaten
- Fig.2: eine schematische Seitenansicht einer Ausführungsform nach Fig.1
- Fig.3: eine schematische Seitenansicht X nach Fig.2
- Fig.4: eine vergrösserte Darstellung nach Fig.3 mit dem erfindungsgemäss ausgebildeten Zangenaggregat
- Fig.5: eine vergrösserte Darstellung nach Fig.4
- Fig.6: eine Draufsicht H nach Fig.5 der unteren Zangenplatte

Fig. 1 zeigt eine bereits bekannte Ausführung einer Kämmmaschine 1, wobei ein Längsteil LT, der sich zwischen einer Antriebseinheit A und einer Bandablage BA erstreckt, einen Längsträger 8 aufweist, auf welchem eine Vielzahl von nebeneinander angeordneten Kämmaggregaten X1 bis X16 befestigt sind. Diese Kämmaggregate haben in der Regel eine kleinere Dimension als die Kämmköpfe herkömmlicher Kämmmaschinen, zumal diese hierbei mit nur zwei Faserändern Z beschickt werden, die aus unterhalb des Längsträgers 8 abgestellten Kannen F2 bis Fx abgezogen werden.
Die Kämmaggregate X1 bis X16 mit einer Breite C sind direkt nebeneinander angeordnet und am Träger 8 verschraubt, wie aus der Fig.8 der Veröffentlichung der DE-102006026841 A1 zu entnehmen ist. Die Kämmaggregate X1 bis X16 weisen jeweils ein Gehäuse auf, welches mit entsprechenden Lagerstellen versehen ist, um die Antriebswellen zu lagern, die von der Antriebeinheit A angetrieben werden.
Die an den einzelnen Kämmaggregaten gebildeten Faserbänder B werden auf einem Fördertisch FB (z. B. einem angetriebenen Förderband) abgelegt und in einer Transportrichtung D nebeneinanderliegend einem nachfolgenden Streckwerk S zugeführt. Das im Streckwerk S verzogene Fasergut wird im Anschluss an das Streckwerk zu einem Faserband zusammengefasst dann über schematisch dargestellte Transporteinrichtungen einem Kalanderwalzenpaar KW zugeführt. Dieses überführt das Faserband an ein nachfolgendes Trichterrad TR, über welches das Faserband in eine Kanne K schlaufenförmig abgelegt wird. Bei dieser Ausführung ist ein Freiraum FR unterhalb den Gehäusen der Kämmaggregate X1 bis X16 mit einem Abstand FA zum Boden O. Dieser Freiraum gestattet eine gute Zugänglichkeit zu den Kämmaggregaten.

Ausgehend von dem in Fig.1 beschriebenen Ausführungsbeispiel wird nachfolgend ein Ausführungsbeispiel (Fig.2 - Fig.4) gezeigt, welches einen einfachen und kostengünstigen Aufbau aufweist und leicht zu montieren ist.
Im Ausführungsbeispiel der Fig.2 wird ein Längsteil LT einer Kämmmaschine 1 gezeigt, wobei die seitlich an diesen Längsteil anschliessende Antriebseinheit A nur schematisch angedeutet ist. Ebenso ist auch eine nachfolgende Bandablage BA mit einer Streckwerkseinheit S nur schematisch angedeutet. Diese können wie bei bekannten Ausführungen (siehe Fig.1) ausgeführt sein.

Der Längsteil LT in Fig.2 und Fig.3 besteht aus einem Längsträger 7, welcher an Rahmenelementen RE über schematisch gezeigte Schrauben R an seinen beiden Enden befestigt ist. Er weist dabei einen Abstand FA zum Boden O auf. Die beiden Rahmenelemente RE sind an ihren Unterseiten jeweils mit zwei höhen verstellbaren Füssen 20 versehen, über welche sie sich auf dem Boden O abstützen. Über die verstellbaren Füsse kann der Längsteil in Bezug auf die Bodenbeschaffenheit ausgeglichen werden.

Unterhalb des Längsträgers 7 ist ein Saugkanal 17 angebracht, welcher (siehe Fig.2 und Fig.3) in Öffnungen 23 der Rahmenelemente RE hineinragt und dort befestigt (nicht gezeigt) wird. In den Saugkanal 17 münden im Abstand zueinander angeordnete Saugstutzen (kleinere Saugkanäle) 17a, welche zum jeweiligen Kämmaggregat X1 - X8 führen, bei welchem die beim Kämmprozess ausgekämmten Bestandteile (Kämmlinge, Verschmutzungen, Nissen usw.) von den Saugstutzen 17a abgesaugt und dem Saugkanal 17 zugeführt werden. Über den Saugkanal 17, der mit einer nicht gezeigten Unterdruckquelle in Verbindung steht, werden die abgesaugten Bestandteile z.B. einer zentralen Entsorgungseinrichtung zugeführt.
Unter dem Begriff eines "Kämmaggregates" ist eine Vorrichtung zum Auskämmen einer Fasermasse mit anschliessender Bandbildung der ausgekämmten Fasermasse zu verstehen. In der Regel besteht eine solche Vorrichtung aus folgenden einzelnen Komponenten wie Zangenaggregat, Rundkamm, Fixkamm, Abreisszylinder oder einer, mit dem Rundkamm zusammenwirkende Abreisswalze (Heilmann Prinzip) mit einer anschliessender Lötvorrichtung (z. B. einer Siebtrommel) und einer Vlieszusammenführung mit Bandbildung.
Aus Fig.2 ist zu entnehmen, dass auf dem Längsträger 7 in einem Abstand G eine Vielzahl von Rahmenschildern RS befestigt sind, die sich vertikal nach oben erstrecken. Wie aus der Seitenansicht X der Fig.2 in Fig.3 und der vergrösserten Teilansicht der
Fig.4 zu entnehmen, weist der Längsträger 7 ein U-förmiges Längsprofil U mit einer Bodenwandung U1 auf. In Verlängerung der Bodenwandung U1 schliesst sich an das Längsprofil U eine Seitenwand SW an, die sich in der montierten Stellung vertikal nach oben erstreckt.
In dem damit ergebenden Freiraum 22 zwischen dem einen Schenkel des Längsprofiles U und der Seitenwand W kommt ein unterer Teil des jeweiligen Rahmenschildes RS zur Anlage an dem Längsträger 7. D.h., das Rahmenschild RS liegt mit einer Seite auf der Seitenwand SW und mit seiner Grundfläche GF auf dem Längsprofil U auf. Wie schematisch angedeutet (Fig.4), sind in dem Bereich der Anlage von dem jeweiligen Rahmenschild RS an den Längsträger 7 Bohrungen 21 vorgesehen, durch welche Schrauben R hindurchragen. Der Gewindeteil (nicht gezeigt) ragt nach der Montage in Gewindebohrungen (schematisch angedeutet) des Rahmenschildes, womit das Rahmenschild RS fest mit dem Längsträger 7 verbunden ist. Damit ist das jeweilige Rahmenschild RS exakt auf der gewünschten Position am Längsträger positioniert.
Zusätzlich und in einem Abstand zum Längsträger 7 ist jeweils zwischen zwei benachbarten Rahmenschilder RS ein Quer Steg QS vorgesehen, welcher eine Länge aufweist, die dem Abstand G entspricht. Die Rahmenschilder RS sind dadurch in vertikaler Richtung gesehen in exaktem Abstand auf dem Längsträger 7 angebracht. Wie schematisch in Fig.4 und 5 angedeutet, weisen die Querstege an ihren jeweiligen Enden, mit welchen sie an dem jeweiligen Rahmenschild RS anliegen, seitlich abstehende Laschen auf, über welche sie mittels Befestigungsmitteln (z. B. Schrauben) P an dem Seitenschild SE befestigt sind. Das Seitenschild kann mit entsprechenden Anschlägen oder Vertiefungen versehen sein, über welche der jeweilige Quer Steg QS am Rahmenschilde RS positioniert ist.
Die einzelnen Seitenschilder SE sind mit mehreren Lageraufnahmen 14 versehen um Längswellen (z.B. die Rundkammwelle 15 oder die Welle der Bürstenwalze 13) aufzunehmen und zu lagern. Diese Längswellen werden von Antriebselementen angetrieben, welche sich in der Antriebseinheit A befinden.
Wie insbesondere aus der Fig.5 (vergrösserte Teilansicht von Fig.4) zu entnehmen, ist auf den Quer Stegen QS jeweils eine untere Zangenplatte 2 eines Zangenaggregates 10 (kurz "Zange" genannt) befestigt. Die untere Zangenplatte 2 weist auf ihrer Unterseite eine Auflagefläche AF auf, mit welcher sie auf einer oberen Fläche OF des Quer Steges QS aufliegt. Der jeweilige Quer Steg QS ist unter einem Winkel k in Bezug auf eine horizontale Ebene E angeordnet. Zur Einstellung des Abstandes a zwischen einer vorderen Zangenlippe 5 und dem Hüllkreis HK eines Kämmsegmentes 29 eines unterhalb der Zange 10 drehbar gelagerten Kämmzylinders 11, kann eine oder mehrere Distanzplatten 25 zwischen der Oberfläche OF des Quer Steges QS und der Auflagefläche AF der unteren Zangenplatte 2 vorgesehen werden. Dies kann bei der Montage unter Verwendung von Einstell-Lehren erfolgen. Die untere Zangenplatte wird mittels zweier Zylinderstifte (nicht gezeigt) exakt in ihrer Längsrichtung (entsprechend der Förderrichtung F) auf dem Quer-Steg QS positioniert. Die Vertiefung V in der Auflagenfläche AF unterstützt die Positionierung der Zangenplatte bei der Montage. Zur Befestigung der unteren Zangenplatte 2 auf dem Quer Steg QS sind ausserdem Schrauben M vorgesehen, welche, wie schematisch gezeigt, durch Durchgangsbohrungen DB des Quer Steges QS ragen und in Gewindebohrungen GB der unteren Zangenplatte 2 hineinragen. Sofern Distanzplatten 25 zum Einsatz kommen, müssen diese ebenfalls mit entsprechenden Durchgangsbohrungen für die Schrauben M versehen sein.
Damit der Abstand a zwischen dem Hüllkreis HK des Kämmsegmentes 29 des Kämmzylinders 11 und der Zangenlippe 5 der unteren Zangenplatte 2 möglichst klein gehalten werden kann, weist die untere Zangenplatte auf ihrer Unterseite im Anschluss an die Zangenlippe 5 einen bogenförmigen, konkav verlaufenden Teilabschnitt 35 auf, in welchen der Kämmzylinder 11 mit seinem Hüllkreis HK hineinragt.
Auf der oberen Seite der unteren Zangenplatte 2, welche dem bogenförmigen Teilabschnitt 35 gegenüberliegt weist sie, ausgehend von ihrer vorderen Zangenlippe 5, eine schräg ansteigende vordere Führungsfläche VF auf, an welche (entgegen der Förderrichtung F gesehen) eine Speisemulde 19 anschliesst. Die vordere Führungsfläche VF ist in der eingebauten Lage der unteren Zangenplatte 2 und entgegen der Förderrichtung F in Bezug auf eine horizontale Ebene E unter einem Winkel δ ≥ 55° geneigt. Vorzugsweise kann der Winkel δ zwischen 60° und 80° betragen.
Um das, aus der Speisemulde 19 der vorderen Zangenlippe 5 zugeführte Fasermaterial Z in einer gewünschten Breite zu halten, sind oberhalb der vorderen Führungsfläche VF in einem Abstand d seitliche Führungen 44, 45 angebracht (Fig.6). Diese Führungen 44, 45 können - in Förderrichtung F gesehen - mit, unter einem Winkel n verlaufende Zuführflächen versehen sein, welche das Fasermaterial bei der Durchführung zwischen den Führungen nochmals in ihrer Breite verengen, bevor es zur Klemmstelle bei der Zangenlippe 5 gelangt. Damit wird sichergestellt, dass das Fasermaterial Z mit gleichbleibender konstanter Breite für den nachfolgenden Auskämmprozess vorliegt.

In die Speisemulde 19 ragt ein innerhalb der Zange 10 drehbar gelagerter Speisezylinder 9, welcher durch einen nicht näher gezeigten Antrieb schrittweise angetrieben wird. Das der Zange 10 über ein, der Zange vorgelagertes Walzenpaar 28 zugeführte Fasergut Z (z. B. in Form von Faserbändern) wird in einem ersten Abschnitt auf einer oberen Zuführfläche ZF der unteren Zangenplatte 2 geführt. Diese Zuführfläche ZF verläuft annähernd horizontal und bildet einen stumpfen Winkel γ mit einer (in Förderrichtung F) nachfolgenden, auf der Oberseite der unteren Zangenplatte 2 befindlichen hinteren Führungsfläche HF, auf welcher das Fasermaterial Z weiter in Richtung der nachfolgenden Speisemulde 19 geführt wird. In Förderrichtung F gesehen, ist die hintere Führungsfläche HF um einen Winkel α ≥ 35° in Bezug auf eine horizontale Ebene E abfallend angeordnet. Vorzugsweise kann dieser Winkel α zwischen 40° und 60° betragen. Zwischen der Speisemulde 19 und der hinteren Führungsfläche HF weist die untere Zangenplatte 2 eine Einführfläche EF auf, welche mit der hinteren Zuführfläche HF einen stumpfen Winkel β bildet.
Durch die vorgeschlagene schräge Anordnung der unteren Zangenplatte 2, insbesondere der hinteren Führungsfläche HF, kann der Materialfluss innerhalb der Zange 10 von einer Bedienungsperson visuell gut überwacht werden. Auch wird die Zugänglichkeit zur unteren Zangenplatte 2 verbessert, um entsprechende Servicearbeiten durchführen zu können. Gleichzeitig wird durch die vorgeschlagene Schräglage der unteren Zangenplatte 2 auch der Zugang zu dem unterhalb der Zange 10 angebrachten Kämmzylinder 11 und der Bürstenwalze 13 von der hinteren Seite der Kämmmaschine aus vereinfacht.
In Fig.6 wird eine Draufsicht H (nach Fig.5) auf die untere Zangenplatte 2 gezeigt. In den jeweiligen Randbereichen der unteren Zangenplatte 2 sind Stege 40, 41 vorgesehen, welche sich über die Zuführfläche ZF, die hintere Führungsfläche HF und teilweise über die Einführfläche EF erstrecken. Diese Stege 40, 41 dienen einerseits zur seitlichen Führung des auf der oberen Seite der unteren Zangenplatte bewegten Fasermaterials Z, das im gezeigten Beispiel in Form von zwei Faserbändern Z vorliegt und andererseits zur Erhöhung der Festigkeit der unteren Zangenplatte 2. Diese kann z. B. aus einem Alu-Druckguss hergestellt sein.
Um das, z. B. von zwei Lieferstellen zugeführte Fasermaterial Z auf eine gewünschte Breite für den nachfolgenden Verarbeitungsprozess zusammenzuführen, sind die Führungsflächen 42, 43 der Stege 40, 41 in ihren unmittelbar an die Speisemulde 19 angrenzenden Endbereichen jeweils mit einer nach innen, um einen Winkel I geneigten Fläche versehen. Damit entsteht - in Förderrichtung F des Fasermaterials gesehen - eine Verengung der seitlichen Führung durch die Stege 40, 41. D.h., der lichte Abstand zwischen den Führungsflächen 42, 43 wird in Förderrichtung F stetig verringert. Durch diese kontinuierliche Verengung der seitlichen Führungsflächen 42, 43 der Stege 40, 41 wird das Fasermaterial schonend auf eine vorbestimmte Breite zusammengeführt. Damit wird gewährleistet, dass dem nachfolgenden Speisezylinder ein Fasermaterial mit einer konstant gleichbleibenden Breite zugeführt wird.

Damit es zumindest im Aufgabebereich des Fasermaterials Z auf die untere Zangenplatte 2 (d.h. oberhalb der Zuführfläche ZF) zu keinen Kollisionen (Verschiebungen und Lösen von Fasern in den Randbereichen) zwischen den zwei zugeführten Faserbändern Z kommt, ist oberhalb der Zuführfläche ZF mittig ein Führungssteg 38 angebracht, welcher teilweise in die nachfolgende hintere Führungsfläche HF hineinragt. Dadurch erfolgt die Zusammenführung der beiden, in einer Breite c zugeführten Faserbänder Z zu einem geschlossenen Fasermaterial-Strom erst in einem Bereich der Einführfläche EF, kurz bevor das Fasermaterial von dem Speisezylinder 9 erfasst wird. Schematisch sind in Fig.6 noch Gewindebohrungen GB gezeigt, über welche die Zangenplatte 2 mittels Schrauben M auf dem Quer Steg QS befestigt wird.
Oberhalb der unteren Zangenplatte 2 ist ein schwenkbarer Rahmen 4 (oder Schwenkarme) angebracht, welcher eine obere Zangenplatte 3 trägt, die zusammen mit der unteren Zangenplatte 2 eine Klemmstelle im Bereich der vorderen Zangenlippe 5 bilden kann, wie aus der vorliegenden Ansicht der Fig.5 zu entnehmen ist. Der Rahmen 4 ist über nicht gezeigte Mittel um eine, an den Rahmenschildern RS angebrachte Achse 6 schwenkbar gelagert (siehe Doppelpfeil). Im gezeigten Beispiel wird der über die Klemmstelle hinausragende Faserbart FS von einem Kämmsegment 29 eines Kämmzylinders 11 ausgekämmt. Der Faserbart FS stellt das freie Ende eines Fasermaterials dar, welches in Form eines oder mehrerer Faserbänder Z, die aus Kannen KV abgezogen werden, der Klemmstelle der Zange unter der Einwirkung des Speisezylinders 9 zugeführt werden. Auf der gegenüberliegenden Seite des Kämmsegmentes 29 ist ein Abreiss-Segment 30 angebracht, das beim Abreissen des ausgekämmten Endes des Faserbartes FS mit einer zustellbaren Abreisswalze 12 zusammenwirkt. Die abgezogenen Faserpakete werden dann auf einer nachfolgenden Siebtrommel 16 zusammengeführt (verlötet) und an einer Einheit 26 (mit Vliestrichter und Kalanderwalzen) zu einem Faserband B geformt.
Eine detaillierte Beschreibung einer solchen Vorrichtung kann z. B. auch aus der EP- 2 350 361 A1 entnommen werden.

Das auf diese Weise gebildete Faserband B wird auf einen Fördertisch FB (Fig.4) abgelegt, auf welchem es mit weiteren, nebeneinander liegenden Faserbändern benachbarter Kämmaggregate zu einer nachfolgenden Streckwerkseinheit S überführt wird. Der Fördertisch FB kann aus einem angetriebenen Förderband bestehen.
Wie bereits beschrieben, wird das an der Streckwerkseinheit S gebildete Faserband einer Ablagevorrichtung (Bandablage BA) zugeführt, über welche es schlaufenförmig in Kannen K abgelegt wird.
Zu Sauberhaltung des Kämmzylinders 11 ist unterhalb des Kämmzylinders eine Bürstenwalze 13 angeordnet, welche in Lagereinheiten gelagert ist, die in den Rahmenschildern RS integriert sind.
Zur Erhöhung der Festigkeit des Längsträgers 7 und somit des gesamten Längsteiles LT sind innerhalb des U-förmigen Längsprofils U Querstreben 18 angebracht. In Längsrichtung des Längsträgers 7 gesehen, verlaufen die aneinander angrenzenden Querstreben 18 jeweils unter einem entgegengesetzten Winkel b zu einer Horizontalen Ebene, womit sich eine wabenförmige Struktur der Versteifungen, über die Länge des U-Profils gesehen, ergibt. Die einzelnen Versteifungen erstrecken sich - quer zur Längsrichtung des Längsträgers gesehen - etwa über die Höhe der freien Schenkel des U-Profils U.

## Patentansprüche

1. Kämmmaschine (1) mit wenigstens einem Kämmaggregat (X1 - X16) zum Auskämmen von, dem Kämmaggregat in einer Förderrichtung (F) zugeführten Fasermaterial (Z), wobei das Kämmaggregat ein Zangenaggregat (10) mit einer unteren Zangenplatte (2) und einer, zur unteren Zangenplatte beweglich gelagerte obere Zangenplatte (3) aufweist und die untere Zangenplatte (2) auf ihrer Oberseite eine Speisemulde (19) mit einer vorgelagerten Einführfläche (EF) aufweist, wobei in die Speisemulde (19) ein drehbar gelagerter Speisezylinder (9) hineinragt, über welchen das Fasermaterial (Z) über eine, an die Speisemulde (19) anschliessende vordere Führungsfläche (VF) einer, am vorderen Ende der unteren Zangenplatte (2) angebrachten Zangenlippe (5) zugeführt wird,
**dadurch gekennzeichnet, dass** - entgegen der Förderrichtung (F) des Fasermaterials (Z) gesehen - an die Einführfläche (EF) zur Speisemulde (19) eine hintere Führungsfläche (HF) angrenzt, wobei die Einführfläche (EF) und die hintere Führungsfläche (HF) einen stumpfen Winkel β bilden und - in Förderrichtung (F) des Fasermaterials (Z) gesehen - die hintere Führungsfläche (HF) in Bezug auf eine horizontale Ebene (E) unter einem Winkel α ≥ 35° abfallend verläuft.

2. Kämmmaschine (1) nach Anspruch 1, **dadurch gekennzeichnet, dass** die vordere Führungsfläche (VF) - in Förderrichtung (F) des Fasermaterials (Z) und in Bezug auf eine horizontale Ebene (E) gesehen - unter einem Winkel δ ≥ 55° abfallend verläuft.

3. Kämmmaschine (1) nach einem der vorhergehenden Ansprüche, **dadurch gekennzeichnet, dass** die untere Zangenplatte (2) auf ihrer Unterseite wenigstens eine Auflagefläche (AF) aufweist, welche der hinteren Führungsfläche (HF) gegenüberliegt und über welche die untere Zangenplatte (2) auf einem Träger (QS) des Kämmaggregates befestigt ist.

4. Kämmmaschine (1) nach Anspruch 3, **dadurch gekennzeichnet, dass** zwischen der Auflagefläche (AF) und dem Träger (QS) wenigstens ein Distanzelement (25) angebracht ist.

5. Kämmmaschine (1) nach einem der vorhergehenden Ansprüche, **dadurch gekennzeichnet, dass** die untere Zangenplatte (2) auf ihrer Unterseite, ausgehend von ihrem vorderen Ende (5), einen bogenförmigen, konkav verlaufenden Teilabschnitt (35) aufweist, welcher der vorderen Führungsfläche (VF) und der Speisemulde (19) gegenüberliegt.

6. Kämmmaschine (1) nach einem der vorhergehenden Ansprüche, **dadurch gekennzeichnet, dass** auf der hinteren Führungsfläche (HF) der unteren Zangenplatte (2) innerhalb der Breite (c) des zugeführten Fasermaterials (Z) wenigstens ein, in Förderrichtung (F) des Fasermaterials verlaufender Führungssteg (38) vorgesehen ist, welcher das zugeführte Fasermaterial in wenigstens zwei Teilströme (T1, T2) aufteilt.

7. Kämmmaschine (1) nach Anspruch 5, **dadurch gekennzeichnet, dass** unterhalb der unteren Zangenplatte (2) ein drehbar gelagerter Kämmzylinder (11) angeordnet ist, welcher in den bogenförmigen, konkav verlaufenden Teilabschnitt (35) der unteren Zangenplatte (2) hineinragt.

8. Kämmmaschine (1) nach Anspruch 7, **dadurch gekennzeichnet, dass** ein Hüllkreis (HK) des Kämmzylinders (11) einen radialen Abstand (a) zwischen 0,3 und 1,0 mm zur Zangenlippe (5) der unteren Zangenplatte (2) aufweist.

9. Kämmmaschine (1) nach einem der vorhergehenden Ansprüche, **dadurch gekennzeichnet, dass** - in Förderrichtung (F) des Fasermaterials gesehen - die untere Zangenplatte (2) eine Zuführfläche (ZF) aufweist, an welche die hintere Führungsfläche (HF) anschliesst und mit dieser einen stumpfen Winkel (γ) bildet.

10. Kämmmaschine (1) nach Anspruch 6 und 9, **dadurch gekennzeichnet, dass** sich der wenigstens eine Führungssteg (38) in den Bereich der Zuführfläche (ZF) erstreckt.

11. Kämmmaschine (1) nach Anspruch 10, **dadurch gekennzeichnet, dass** - in Förderrichtung (F) des Fasermaterials (Z) gesehen - der Zuführfläche (ZF) ein Walzenpaar (28) für die Zuführung des Fasermaterials (Z) vorgelagert ist.

12. Kämmmaschine (1) nach einem der Ansprüche 9 bis 11, **dadurch gekennzeichnet, dass** die untere Zangenplatte (2) - quer zur Förderrichtung (F) des Fasermaterials (Z) gesehen - jeweils ein, im Bereich ihrer Seitenränder, die Oberseite der unteren Zangenplatte (2) überragender Steg (40, 41) aufweist, welcher sich zumindest teilweise über die Länge der Zuführfläche (ZF) und der hinteren Führungsfläche (HF) erstrecken.

13. Kämmmaschine (1) nach Anspruch 12, **dadurch gekennzeichnet, dass** die, sich einander gegenüberstehenden Führungsflächen (42, 43) der Stege (40, 41) in ihren unmittelbar an die Speisemulde (19) angrenzenden Endbereichen jeweils über einen Teilbereich - in Längsrichtung der Stege (40, 41) gesehen - unter einem Winkel (I) verlaufen, derart so dass sich der lichte Abstand zwischen den Führungsflächen (42, 43) in Richtung (F) zur Speisemulde (19) stetig verringert.

14. Kämmmaschine (1) nach einem der vorhergehenden Ansprüche, **dadurch gekennzeichnet, dass** oberhalb der vorderen Führungsfläche (VF) zwei, einen Abstand (d) zueinander aufweisende Führungen (44, 45) angebracht sind.

## Claims

1. A combing machine (1) having at least one combing unit (X1-X16) for combing out fiber material (Z) supplied to the combing unit in a direction of conveyance (F), wherein the combing unit has a gripper unit (10) with a lower gripper plate (2) and an upper gripper plate (3) mounted so that it is movable relative to the lower gripper plate, and the lower gripper plate (2) has on its top side a feed trough (19) with an insertion area (EF), wherein a rotatably mounted feed cylinder (9) protrudes into the feed trough (19), the fiber material (Z), which is connected to the feed trough (19) being supplied to a gripper lip (5) mounted on the front end of the lower gripper plate (2),
**characterized in that** a rear guide area (HF) is adjacent to the insertion area (EF) to the feed trough (19) - as seen in a direction opposite the direction of conveyance (F) of the fiber material (Z) - wherein the insertion area (EF) and the rear guide area (HF) forms an obtuse angle β and the rear guide area (HF) - as seen in the direction of conveyance (F) of the fiber material (Z) - has a falling inclination at an angle α ≥ 35° with respect to a horizontal plane (E).

2. The combing machine (1) according to claim 1, **characterized in that** the front guide area (VF) - as seen in the direction of conveyance (F) of the fiber material (Z) and with respect to a horizontal plane (E) - has a falling inclination at an angle δ ≥ 55°.

3. The combing machine (1) according to any one of the preceding claims, **characterized in that** the lower gripper plate (2) has at least one support area (AF) on its bottom side, opposite the rear guide area (HF) and by means of which the lower gripper plate (2) is fastened to a beam (QS) of the combing unit.

4. The combing machine (1) according to claim 3, **characterized in that** at least one spacer element (25) is mounted between the support area (AF) and the beam (QS).

5. The combing machine (1) according to any one of the preceding claims, **characterized in that** the lower gripper plate (2) has a curved concave subsection (35) on its bottom side, starting from its front end (5), opposite the front guide area (VF) and the feed trough (19).

6. The combing machine (1) according to any one of the preceding claims, **characterized in that** at least one guide web (38) running in the direction of conveyance (F) of the fiber material and dividing the fiber material supplied into at least two substreams (T1, T2) is provided on the rear guide area (HF) of the lower gripper plate (2) within the width (c) of the fiber material (Z) supplied.

7. The combing machine (1) according to claim 5, **characterized in that** a rotatably mounted combing cylinder (11) which protrudes into the curved concave subsection (35) of the lower gripper plate (2) is disposed beneath the lower gripper plate (2).

8. The combing machine (1) according to claim 7, **characterized in that** an enveloping circle (HK) of the combing cylinder (11) has a radial distance (a) between 0.3 and 1.0 mm from the gripper lip (5) of the lower gripper plate (2).

9. The combing machine (1) according to any one of the preceding claims, **characterized in that** - as seen in the direction of conveyance (F) of the fiber material - the lower gripper plate (2) has an upstream feed area (ZF), which is connected to the rear guide area (HF) and forms an obtuse angle (γ) with it.

10. The combing machine (1) according to claims 6 and 9, **characterized in that** the at least one guide web (38) extends into the area of the upstream feed area (ZF).

11. The combing machine (1) according to claim 10, **characterized in that** - as seen in the direction of conveyance (F) of the fiber material (Z) - a roller pair (28) for feeding the fiber material (Z) is positioned upstream from the upstream feed area (ZF).

12. The combing machine (1) according to claims 9 to 11, **characterized in that** the lower gripper plate (2) - as seen transversely to the direction of conveyance (F) of the fiber material (Z) - has a web (40, 41) extending beyond the top side of the lower gripper plate (2) in the area of its side edges, extending at least partially over the length of the upstream feed area (ZF) and the rear guide area (HF).

13. The combing machine (1) according to claim 12, **characterized in that** the guide areas (42, 43) opposite one another of the webs (40, 41) each run at an angle (I) over a subarea - as seen in the longitudinal direction of the webs (40, 41) - in their end regions directly adjacent to the feed trough (19) such that the inside distance between the guide areas (42, 43) in the direction (F) of the feed trough (19) is steadily reduced.

14. The combing machine (1) according to any one of the preceding claims, **characterized in that** above the front guide area (VF) two guides (44, 45) are mounted at a distance (d) from one another.

## Revendications

1. Peigneuse (1) comprenant au moins une unité de peignage (X1 -X16) destinée à peigner une matière fibreuse (Z) amenée à l'unité de peignage dans un sens de transport (F), l'unité de peignage comportant un agrégat de pinces (10) pourvue d'une plaque des pinces inférieure (2) et d'une plaque des pinces supérieure (3) montées de manière mobile par rapport à la plaque des pinces inférieure, et la plaque des pinces inférieure (2) comportant sur son côté supérieur un auge d'alimentation (19) pourvu d'une surface d'insertion (EF) montée en avant, un cylindre d'alimentation (9) monté à rotation faisant saillie dans le auge d'alimentation (19) et permettant d'amener la matière fibreuse (Z) à une lèvre de pinces (5), montée à l'extrémité avant de la plaque des pinces inférieure (2), par le biais d'une surface de guidage avant (VF) qui fait suite au auge d'alimentation (19),
**caractérisée en ce que**, lorsque l'on regarde dans le sens opposé au sens de transport (F) de la matière fibreuse (Z), une surface de guidage arrière (HF) fait suite à la surface d'insertion (EF) par rapport au auge d'alimentation (19), la surface d'insertion (EF) et la surface de guidage arrière (HF) formant un angle obtus β et, dans lorsque l'on regarde dans le sens de transport (F) de la matière fibreuse (Z), la surface de guidage arrière (HF) s'étendant en étant inclinée d'un angle α ≥ 35° par rapport à un plan horizontal (E).

2. Peigneuse (1) selon la revendication 1, **caractérisée en ce que**, lorsque l'on regarde dans le sens de transport (F) de la matière fibreuse (Z) et par rapport à un plan horizontal (E), la surface de guidage avant (VF) s'étend en étant inclinée d'un angle δ ≥ 55° par rapport à un plan horizontal (E)

3. Peigneuse (1) selon l'une des revendications précédentes, **caractérisée en ce que** la plaque des pinces inférieure (2) comporte sur son côté inférieur au moins une surface d'appui (AF) qui est opposée à la surface de guidage arrière (HF) et qui permet de fixer la plaque des pinces inférieure (2) à un support (QS) de l'unité formant peigne.

4. Peigneuse (1) selon la revendication 3, **caractérisée en ce qu'**au moins un élément d'espacement (25) est monté entre la surface d'appui (AF) et le support (QS).

5. Peigneuse (1) selon l'une des revendications précédentes, **caractérisée en ce que** la plaque des pinces inférieure (2) comporte sur son côté inférieur, à partir de son extrémité avant (5), une partie incurvée concave (35) qui est opposée à la surface de guidage avant (VF) et au auge d'alimentation (19).

6. Peigneuse (1) selon l'une des revendications précédentes, **caractérisée en ce qu'**au moins une nervure de guidage (38), s'étendant dans le sens de transport (F) de la matière fibreuse, est prévue sur la surface de guidage arrière (HF) de la plaque des pinces inférieure (2) à l'intérieur de la largeur (c) de la matière fibreuse (Z) amenée, laquelle nervure de guidage divise la matière fibreuse en au moins deux flux partiels (T1, T2).

7. Peigneuse (1) selon la revendication 5, **caractérisée en ce qu'**un cylindre de peignage (11) monté à rotation est disposé au-dessous de la plaque des pinces inférieure (2) et fait saillie dans la partie incurvée concave (35) de la plaque de pince inférieure (2).

8. Peigneuse (1) selon la revendication 7, **caractérisée en ce qu'**un cercle enveloppant (HK) du cylindre de peignage (11) est situé à une distance radiale (a) comprise entre 0,3 et 1,0 mm par rapport à la lèvre de pinces (5) de la plaque de pince inférieure (2).

9. Peigneuse (1) selon l'une des revendications précédentes, **caractérisée en ce que**, lorsque l'on observe dans le sens de transport (F) de la matière fibreuse, la plaque des pinces inférieure (2) comporte une surface d'amenée (ZF), suivie de la surface de guidage arrière (HF), et forme avec celle-ci un angle obtus (γ).

10. Peigneuse (1) selon les revendications 6 et 9, **caractérisée en ce que** l'au moins une nervure de guidage (38) s'étend jusque dans la région de la surface d'amenée (ZF).

11. Peigneuse (1) selon la revendication 10, **caractérisée en ce que**, lorsque l'on observe dans le sens de transport (F) de la matière fibreuse (Z), une paire de rouleaux (28) destinée à amener la matière fibreuse (Z) est montée en amont de la surface d'amenée (ZF).

12. Peigneuse (1) selon l'une des revendications 9 à 11, **caractérisée en ce que**, lorsque l'on observe transversalement au sens de transport (F) de la matière fibreuse (Z), la plaque des pinces inférieure (2) comporte des nervures (40, 41) qui font saillie du côté supérieur de la plaque des pinces inférieure (2) au niveau de chacun des bords latéraux de celle-ci et qui s'étendent au moins partiellement sur la longueur de la surface d'amenée (ZF) et de la surface de guidage arrière (HF).

13. Peigneuse (1) selon la revendication 12, **caractérisée en ce que** les surfaces de guidage (42, 43), mutuellement opposées, des nervures (40, 41) s'étendent chacune, dans leurs régions d'extrémité immédiatement adjacentes au auge d'alimentation (19), sur une région partielle, lorsque l'on observe dans la direction longitudinale des nervures (40, 41), en formant un angle (I) de sorte que l'écartement entre les surfaces de guidage (42, 43) diminue de manière continue dans la direction (F) du auge d'alimentation (19).

14. Peigneuse (1) selon l'une des revendications précédentes, **caractérisée en ce que** deux guides (44, 45), espacés l'un de l'autre d'une distance (d), sont montés au-dessus de la surface de guidage avant (VF).
